# DEMANDE DE BREVET EUROPEEN

(11) **EP 2 599 726 A1**
(43) Date de publication de la demande: **05.06.2013**
(21) Numéro de dépôt: 11191781.1
(22) Date de dépôt: 02.12.2011
(51) Int. Cl.: B65D 21/02, B65D 43/16, B65D 43/22, B65D 45/18, B65D 81/07

(54) **Boîte de conditionnement, notamment pour objets fragiles**

(71) Demandeur: Baillod, Frédéric, 2414 Le Cerneux-Pequignot (CH)
(72) Inventeur: Baillod, Frédéric, 2414 Le Cerneux-Pequignot (CH)
(74) Mandataire: Hartmann, Jean-Luc

(57) **Abrégé**

L'invention concerne une boîte de conditionnement, notamment pour objets fragiles, comportant deux moitiés de boîte (1, 2) formées d'une paroi frontale (3) sur le pourtour de laquelle s'étend un rebord périphérique (4) doté de logements d'insertion et de blocage de pièces de liaison (10, 11) desdites moitiés de boîte. Selon l'invention, les logements des pièces de liaison (10, 11) consistent, pour chaque moitié de boîte (1, 2), en une rainure externe périphérique (32) ménagée dans la paroi frontale (3) de ladite moitié de boîte, de façon à s'étendre sur le pourtour de ladite paroi frontale. De plus, les pièces de liaison (10, 11) sont adaptées pour coiffer le bord périphérique (4) de la boîte de conditionnement dans la position fermée de cette dernière, et sont prolongés d'organes de liaison de formes adaptées pour s'insérer dans les rainures externes (32) ménagées dans les parois frontales (3).

## Description

L'invention concerne une boîte de conditionnement, notamment pour objets fragiles.

Elle vise plus spécifiquement une boîte de conditionnement telle que notamment décrite dans le brevet EP 0 557 804 comportant, en premier lieu, deux moitiés de boîte, dites respectivement couvercle et fond, formées chacune d'une paroi frontale sur le pourtour de laquelle s'étend un rebord périphérique de jonction desdits fond et couvercle, doté de logements d'insertion et de blocage de pièces de liaison externes dont au moins un nombre prédéterminé de pièces de liaison dotées d'organes de fermeture de la boîte de conditionnement.

Le couvercle et le fond de cette boîte de conditionnement intègrent, en outre, en vue de la protection des objets, soit un coussin, soit un film maintenu tendu au moyen d'un jonc, par coincement de sa périphérie dans une rainure interne s'étendant sur la totalité du contour du rebord périphérique desdits couvercle et fond.

Selon ce principe, lors de la fermeture de la boîte de conditionnement, les deux plaques de mousse ou les deux films sont déformés par l'objet inséré entre ces deux protections, et exercent sur le couvercle et le fond de la boîte de conditionnement des pressions locales d'intensités variables tendant à provoquer l'ouverture de cette dernière.

Les pressions locales exercées sur le fond et le couvercle étant fonctions de la forme (dimensions, épaisseurs...) et du volume de l'objet conditionné, la solution idéale consiste à adapter le nombre et la position des organes de fermeture de la boîte de conditionnement en fonction des caractéristiques dimensionnelles de l'objet à conditionner.

Concernant la boîte de conditionnement décrite dans le brevet EP 0 557 804, cette solution conduit à multiplier le nombre de logements (fentes 5 décrites dans ce document) destinés à loger les pièces de liaison entre le fond et le couvercle.

Toutefois, la multiplication de ces logements conduit à complexifier la forme des boîtes de conditionnement et donc les moules et le cout de production de ces dernières.

De plus, la réalisation de chacun de ces logements impose de réaliser un bossage tant à l'extérieur qu'à l'intérieur de la boîte de conditionnement, de sorte que la multiplication de ces logements conduit, de façon significative, à augmenter les dimensions externes et à diminuer le volume interne utile desdites boîtes de conditionnement.

Pour ces raisons, la pratique actuelle consiste à réaliser une pluralité de modèles différents de boîtes de conditionnement, chacun adapté à une enveloppe donnée de répartition des pressions exercées sur le fond et le couvercle. Toutefois, cette solution impose de multiplier le nombre de moules de fabrication des boîtes de conditionnement, avec pour conséquence une augmentation du coût de production. De plus, elle conduit également à complexifier la gestion des stocks de boîtes de conditionnement.

La présente invention vise à pallier ces inconvénients et a pour principal objectif de fournir des boîtes de conditionnement dont le nombre et la répartition des organes de fermeture équipant chaque modèle de boîte de conditionnement peuvent être ajustés à volonté.

Un autre objectif de l'invention est de fournir des boîtes de conditionnement étanches au moins vis-à-vis des particules en suspension dans l'air.

A cet effet, l'invention vise une boîte de conditionnement comportant deux moitiés de boîte, dites respectivement couvercle et fond, formées chacune d'une paroi frontale sur le pourtour de laquelle s'étend un rebord périphérique de jonction desdits fond et couvercle, doté de logements d'insertion et de blocage de pièces de liaison externes dont au moins un nombre prédéterminé de pièces de liaison dotées d'organes de fermeture de la boîte de conditionnement. Selon l'invention cette boîte de conditionnement se caractérise en ce que :
- les logements des pièces de liaison consistent, pour chaque moitié de boîte, en une rainure externe périphérique ménagée dans la paroi frontale de ladite moitié de boîte, de façon à s'étendre sur le pourtour de ladite paroi frontale,
- les pièces de liaison consistent en des étriers de forme adaptée pour coiffer le bord périphérique de la boîte de conditionnement dans la position fermée de cette dernière, lesdits étriers étant prolongés d'organes de liaison avec le fond et le couvercle, de formes adaptées pour s'insérer dans les rainures externes ménagées dans les parois frontales desdits fond et couvercle.

Selon l'invention, chaque moitié de boîte comporte une rainure s'étendant, indifféremment de façon continue ou de façon discontinue, le long du pourtour de ladite moitié de boîte, à l'intérieur de laquelle vient se loger un organe de liaison d'une pièce de liaison de forme adaptée pour coiffer le bord périphérique de la boîte de conditionnement dans la position fermée de cette dernière.

Selon ce principe, le nombre et la répartition des organes de fermeture équipant chaque modèle de boîte de conditionnement peuvent donc être ajustés à volonté, en fonction des caractéristiques dimensionnelles de l'objet à conditionner.

Il est à noter également que la longueur des pièces de liaison, obtenues classiquement par extrusion puis découpe du produit extrudé, peut être ajustée à volonté, de sorte qu'il est notamment possible de réaliser des pièces de liaison de longueurs sensiblement égales aux longueurs des tronçons rectilignes du pourtour des parois frontales de moitiés de boîte.

De plus, quelle que soit la longueur des pièces de liaison, leur encombrement en débord par rapport au rebord périphérique reste identique et limité à l'épaisseur desdites pièces de liaison.

Selon un mode de réalisation avantageux de l'invention, la rainure externe ménagée dans chaque paroi frontale comporte des moyens de séparation adaptés pour scinder ladite rainure externe en des tronçons de longueur conjuguée de la longueur des pièces de liaison.

A cet effet, selon une première variante avantageuse de réalisation de l'invention, chaque rainure externe peut consister en une rainure continue logeant des moyens de séparation constitués de pions transversaux.

Selon une seconde variante avantageuse de réalisation de l'invention, chaque rainure externe peut également consister en une rainure discontinue composée de tronçons séparés présentant chacun une longueur conjuguée de la longueur des pièces de liaison.

Quelle que soit la variante avantageuse de réalisation, les moyens de séparation ont pour fonction de garantir, dans toutes les circonstances, un positionnement fixe de chaque pièce de liaison le long de la rainure externe.

Selon un autre mode de réalisation avantageux de l'invention, le rebord périphérique de jonction de chaque moitié de boîte présente une tranche dans laquelle est ménagée une rainure interne s'étendant sur la totalité du contour dudit rebord périphérique, et ladite rainure interne et la rainure externe ménagée dans chaque paroi frontale sont axées par rapport à un même plan de symétrie.

De plus, un joint d'étanchéité est avantageusement logé dans la rainure interne d'au moins une moitié de boîte, en vue d'assurer l'étanchéité de la boîte de conditionnement dans la position fermée de cette dernière.

Ainsi, la rainure interne utilisée usuellement pour la mise en tension d'un film, par exemple au moyen d'un jonc de tension introduit dans la rainure, peut loger également un joint d'étanchéité garantissant l'étanchéité des boîtes de conditionnement, qu'elle soit munie d'un moyen pour la mise en tension d'un film ou pas.

Selon un autre mode de réalisation avantageux de l'invention, la boîte de conditionnement comprend, en premier lieu, des pièces de liaison, dites pièces charrières, constituées d'étriers présentant une âme consistant en une charnière, et dont chaque organe de liaison consiste en une aile d'encastrement adaptée pour s'insérer dans la rainure externe de la paroi frontale en correspondance.

De telles pièces charnières permettent de former une boîte de conditionnement dont le couvercle et le fond sont articulés l'un par rapport à l'autre.

De plus, afin d'assurer un blocage par encliquetage de chaque pièce charnière par rapport à la boîte de conditionnement, et de façon avantageuse selon l'invention :
- la paroi frontale de chaque moitié de boîte comporte une nervure périphérique externe en débord par rapport au rebord périphérique de ladite moitié de boîte,
- chaque pièce charnière comporte une âme formée de deux branches articulées autour d'un pivot, dans chacune desquelles est ménagée une gorge transversale de blocage de forme adaptée pour loger la nervure externe de la paroi frontale correspondante.

Selon un autre mode de réalisation avantageux de l'invention, la boîte de conditionnement comprend, en second lieu, des pièces de liaison, dites pièces verrous, constituées d'étriers présentant une âme prolongée, au niveau d'au moins une de ses extrémités, par un crochet de verrouillage articulé par rapport à ladite âme et se terminant par un organe de liaison formant un organe de verrouillage adapté pour s'insérer dans la rainure externe ménagée dans la paroi frontale en vis-à-vis.

De plus, chaque pièce verrou comporte avantageusement, pour chaque crochet, dans le prolongement de l'étrier, une languette formant un levier à actionnement manuel de manoeuvre dudit crochet.

Chaque pièce verrou comprend également, de façon avantageuse, d'une part, une âme consistant en une charnière, prolongée au niveau d'une de ses extrémités par un crochet de verrouillage, et d'autre part, à l'opposé du crochet de verrouillage, un organe de liaison consistant en une aile d'encastrement adaptée pour s'encastrer dans la rainure externe de la paroi frontale en correspondance.

De plus, afin de faciliter l'empilage des boîtes de conditionnement, chaque pièce verrou comporte avantageusement, selon l'invention :
- une rainure ménagée au niveau de la ligne de jonction entre le crochet de verrouillage et le levier d'actionnement dudit crochet de verrouillage,
- un talon externe s'étendant à l'extérieur de la portion de l'étrier opposée au crochet de verrouillage, adapté pour se caler dans la rainure d'une pièce verrou d'une boîte de conditionnement de rang inférieur, lors de l'empilage de boîtes de conditionnement.

D'autres caractéristiques buts et avantages de l'invention ressortiront de la description détaillée qui suit en référence aux dessins annexés qui en représentent à titre d'exemples non limitatifs deux modes de réalisation préférentiels. Sur ces dessins :
- la figure 1a est une vue en perspective d'une boîte de conditionnement selon l'invention dans sa position fermée,
- la figure 1 b est une vue en perspective de cette boîte de conditionnement dans sa position ouverte,
- la figure 2 en est une coupe transversale à échelle agrandie par un plan A de la figure 1 b,
- la figure 3 en est une coupe transversale à échelle agrandie par un plan B de la figure 1a,
- la figure 4 est une coupe transversale par un plan B de la figure 1a, représentant deux boîtes de conditionnement selon l'invention empilées,
- la figure 5 est une coupe transversale partielle de deux boîtes de conditionnement conformes à une variante de réalisation avantageuse de l'invention, représentées empilées,
- la figure 6 est une vue en perspective de détail d'une portion de boîte de conditionnement selon l'invention,
- et la figure 7 est une vue en perspective d'une boîte de conditionnement selon l'invention équipée de pièces de liaison de grande longueur.

Les boîtes de conditionnement représentées à titre d'exemple aux figures 1 à 4 et 6, 7 sont composées de deux moitiés de boîte identiques, dites couvercle 1 et fond 2, formées chacune d'une paroi frontale 3 de forme rectangulaire, sur le pourtour de laquelle s'étend un rebord périphérique 4 de jonction desdits fond et couvercle.

A titre d'exemple, une telle boîte d'une longueur de 200 mm à 300 mm peut être utilisée pour le conditionnement d'une montre.

De plus, la paroi frontale 3 de chaque moitié de boîte 1, 2 comporte une nervure périphérique externe 5 coplanaire avec ladite paroi frontale et s'étendant en débord par rapport au rebord périphérique 4 de ladite moitié de boîte.

Ce rebord périphérique 4 présente, quant à lui, une tranche dans laquelle est ménagée une rainure interne 6 s'étendant sur la totalité du contour dudit rebord périphérique.

De façon usuelle, cette rainure interne 6 est utilisée pour maintenir tendu un film 7 obturant la face ouverte de chaque moitié de boîte 1, 2, par coincement de la périphérie de ce film 7 dans ladite rainure interne, au moyen d'un jonc 8 logé dans cette dernière.

De plus, la rainure interne 6 d'une des moitiés de boîte, en l'exemple du couvercle 1, loge partiellement un joint d'étanchéité 9 en l'exemple de forme générale oblongue, adapté pour assurer l'étanchéité des boîtes de conditionnement. Le joint 9 d'étanchéité est réalisé en matériau souple, par exemple un élastomère et repose sur le jonc 8 d'une moitié de boîte, comme représenté sur la figure 2 par exemple. Le joint d'étanchéité 9 adopte de préférence une section oblongue. La dimension de la section oblongue du joint 9 est de préférence réalisée de telle sorte que les deux tiers de la longueur de cette section sont par exemple introduits en force dans la rainure interne 6 d'une moitié de boîte 1 en butée sur le jonc 8, et qu'un tiers de cette section dépasse de la rainure interne 6 de façon à pénétrer dans la rainure interne 6 de l'autre moitié de boîte 1 lors de la fermeture et faire étanchéité avec celle-ci. Il est à noter que le joint d'étanchéité peut être présent seul dans la ou les rainures internes 9, sans les joncs 8 si le film 7 est inutilisé, par exemple. Dans ce cas, le joint 9 et/ou la rainure interne 6 sont appariés de telle sorte que le joint 9 soit logé en butée dans le fond de la rainure interne 6 d'une moitié de boîte en sorte de dépasser de celle-ci de manière suffisante pour pénétrer dans la rainure interne 6 de l'autre moitié de boîte et faire étanchéité avec celle-ci.

Le rebord périphérique 4 présente également une rainure externe périphérique 32 ménagée dans la paroi frontale 3 de façon à s'étendre sur le pourtour de ladite paroi frontale. De plus, cette rainure externe 32 et la rainure interne 6 sont axées par rapport à un même plan de symétrie.

En l'exemple représenté, cette rainure externe 32 s'étend de façon continue sur l'intégralité du pourtour de la paroi frontale 3. Toutefois, elle peut également, dans le cadre de l'invention, être interrompue dans les angles de la paroi frontale 3.

Cette rainure externe 32 peut également consister, dans le cadre de l'invention, en une rainure discontinue composée de tronçons séparés présentant chacun une longueur conjuguée de la longueur des pièces de liaison décrites ci-dessous.

La liaison du fond 2 et du couvercle 1 est réalisée au moyen de deux types de pièces de liaison, dites pièces charnières et pièces verrous, consistant en des étriers adaptés pour coiffer le bord périphérique 4 de la boîte de conditionnement dans la position fermée de cette dernière, lesdits étriers étant prolongés d'organes de liaison avec le fond 2 et le couvercle 1, de formes adaptées pour s'insérer dans les rainures externes 32 ménagées dans les parois frontales 3 desdits fond et couvercle.

En premier lieu, les pièces charnières 10 sont adaptées pour être positionnées le long d'un des bords longitudinaux des moitiés de boîte 1, 2, de façon à permettre l'articulation du fond 2 et du couvercle 1.

Chacune de ces pièces charnières 10 comporte une âme 12 formée de deux branches 13, 14 articulées autour d'un pivot 15 constitué d'une zone centrale de moindre épaisseur.

De plus, chaque branche 13, 14 de l'âme 12 est prolongée d'un élément de liaison 16 présentant la forme d'un L disposé de façon définir une forme de U avec ladite branche, et composé, à cet effet, d'une aile 17 orthogonale à cette branche, et d'une aile 18, dite d'encastrement, parallèle à cette branche et de section adaptée pour s'insérer dans la rainure externe 32.

De plus, chaque branche 13, 14 de l'âme 12 comporte, au niveau de son extrémité jouxtant l'élément de liaison 16, une gorge transversale 19 délimitée par une nervure transversale 20 d'accès à ladite gorge transversale et par l'aile 17 dudit élément de liaison.

Tel que notamment représenté à la figure 2, la mise en place des pièces charnières 10 est réalisée en présentant chaque pièce charnière 10, dans la position repliée de sa charnière 12, en regard des parois frontales 3, positionnées côte à côte, des deux moitiés de boîte 1, 2, puis en enfonçant les deux ailes d'encastrement 18 dans les rainures externes 32 desdites parois frontales, jusqu'à obtenir l'encliquetage des nervures 5 dans les gorges 19.

Chacune des pièces verrous 11 comporte également une âme 21 formée de deux branches 22, 23 articulées autour d'un pivot 24 constitué d'une zone centrale de moindre épaisseur.

De plus, une de ces branches 22 est prolongée d'un élément de liaison 16 identique aux éléments de liaison ci-dessus décrits des pièces charnières 10, présentant donc la forme d'un L disposé de façon définir une forme de U avec ladite branche.

L'autre branche 23 est, quant à elle, prolongée par un élément de verrouillage 25 articulé, par rapport à ladite branche, autour d'un pivot 28 constitué d'une zone de jonction de moindre épaisseur. Cet élément de verrouillage 25 comporte, en premier lieu, un crochet de verrouillage 26 s'étendant, de façon naturelle, sensiblement orthogonalement par rapport à ladite branche, et doté, au niveau de son extrémité libre, d'un organe de verrouillage 26a en forme de bourrelet de forme adaptée pour se bloquer dans la rainure externe 32 en vis-à-vis.

De plus, cet élément de verrouillage 25 comporte une languette 27 orthogonale au crochet de verrouillage 26, formant un levier à actionnement manuel de manoeuvre dudit crochet de verrouillage.

En dernier lieu, l'élément de verrouillage 25 comporte une rainure 29 ménagée au niveau de la ligne de jonction entre le crochet de verrouillage 26 et le levier d'actionnement 27 dudit crochet de verrouillage.

Tel que notamment représenté à la figure 4, cette rainure 29 est adaptée pour loger, lors de l'empilage de boîtes de conditionnement selon l'invention, un talon externe 30 délimité par une rainure 31, positionné extérieurement au niveau de la jonction entre l'âme 21 et l'élément de liaison 17.

De façon similaire aux pièces charnières 10, la mise en place de ces pièces verrous 11 est réalisée en présentant chacune desdites pièces verrous, dans la position repliée de leur charnière 21, en regard d'une paroi frontale 3, puis en enfonçant l'aile d'encastrement 18 dans la rainure externe 32 de ladite paroi frontale, jusqu'à obtenir l'encliquetage de la nervure 5 dans la gorge 19.

La conception des boîtes de conditionnement selon l'invention et des pièces de liaison 10, 11 de ces dernières permet de garantir, par le choix d'un nombre adéquat de pièces charnières 10 et de pièces verrous 11, et d'un positionnement adéquat de ces pièces de liaison, une parfaite fermeture hermétique des deux moitiés de boîte 1, 2.

De plus, tel que représenté en détail à la figure 6, des pions 37, 38 espacés d'une distance sensiblement supérieure à la longueur des pièces de liaison 10, 11, s'étendent dans les rainures externes 32 en vue de garantir un positionnement fixe de chaque pièce de liaison 10, 11 le long de la rainure externe.

Tel que précité, un résultat similaire peut également être obtenu en réalisant des rainures externes discontinues.

La figure 7 représente un exemple pouvant être considéré comme extrême, de boîte de conditionnement dont les deux moitiés de boîte 1, 2 sont soumises à des efforts de pression élevés répartis sur l'intégralité de leur surface.

La solution représentée consiste à utiliser une pièce charnière 42 de longueur adaptée pour s'étendre sur une majeure partie de la longueur du bord de la boîte de conditionnement sur lequel elle est positionnée, et des pièces verrou 40, 41 couvrant également la majeure partie de la longueur des autres bords de ladite boîte de conditionnement.

En dernier lieu, la figure 5 représente deux boîtes de conditionnement selon l'invention dont chaque moitié de boîte 1', 2' comporte une zone centrale de profondeur supérieure à celle des boîtes ci-dessus décrites.

A cet effet, selon cet exemple, chaque moitié de boîte 1', 2' comporte une zone périphérique de moindre profondeur délimitée par une paroi de fond plane annulaire 3', et une zone centrale de profondeur supérieure délimitée par une paroi de fond plane 33 reliée à la paroi de fond annulaire 3' par une paroi oblique 34 en forme de tronc de pyramide.

En vue de l'empilage de ces boîtes de conditionnement, les moitiés de boîte 1', 2' comportent, en saillie par rapport à la face externe de la paroi de fond centrale 33, des structures d'emboitement complémentaires constituées de plots 35 et d'empreintes délimitées par une nervure annulaire 36.

## Revendications

1. Boîte de conditionnement, notamment pour objets fragiles, comportant deux moitiés de boîte (1, 2), dites respectivement couvercle et fond, formées chacune d'une paroi frontale (3) sur le pourtour de laquelle s'étend un rebord périphérique (4) de jonction desdits fond et couvercle, doté de logements d'insertion et de blocage de pièces de liaison externes (10, 11) dont au moins un nombre prédéterminé de pièces de liaison (11) dotées d'organes de fermeture (26) de la boîte de conditionnement, ladite boîte de conditionnement étant **caractérisée en ce que** :
- les logements des pièces de liaison (10, 11) consistent, pour chaque moitié de boîte (1, 2), en une rainure externe périphérique (32) ménagée dans la paroi frontale (3) de ladite moitié de boîte, de façon à s'étendre sur le pourtour de ladite paroi frontale,
- les pièces de liaison (10, 11) consistent en des étriers (12, 17), (21, 17, 26) de forme adaptée pour coiffer le bord périphérique (4) de la boîte de conditionnement dans la position fermée de cette dernière, lesdits étriers étant prolongés d'organes de liaison (18, 26a) avec le fond (2) et le couvercle (1), de formes adaptées pour s'insérer dans les rainures externes (32) ménagées dans les parois frontales (3) desdits fond et couvercle.

2. Boîte de conditionnement selon la revendication 1 **caractérisée en ce que** la rainure externe (32) ménagée dans chaque paroi frontale (3) comporte des moyens de séparation (37, 38) adaptés pour scinder ladite rainure externe en des tronçons de longueur conjuguée de la longueur des pièces de liaison (10, 11).

3. Boîte de conditionnement selon la revendication 2 **caractérisée en ce que** chaque rainure externe (32) consiste en une rainure continue logeant des moyens de séparation constitués de pions transversaux (37, 38).

4. Boîte de conditionnement selon la revendication 2 **caractérisée en ce que** chaque rainure externe (32) consiste en une rainure discontinue composée de tronçons séparés présentant chacun une longueur conjuguée de la longueur des pièces de liaison (10, 11).

5. Boîte de conditionnement selon l'une des revendications précédentes dont le rebord périphérique (4) de jonction de chaque moitié de boîte (1, 2) présente une tranche dans laquelle est ménagée une rainure interne (6) s'étendant sur la totalité du contour dudit rebord périphérique, **caractérisée en ce que** ladite rainure interne et la rainure externe (32) ménagée dans chaque paroi frontale (3) sont axées par rapport à un même plan de symétrie.

6. Boîte de conditionnement selon la revendication 5 **caractérisée en ce qu'**elle comprend un joint d'étanchéité (9) logé dans la rainure interne (6) d'au moins une moitié de boîte (1, 2), adapté pour assurer l'étanchéité de la boîte de conditionnement dans la position fermée de cette dernière.

7. Boîte de conditionnement selon lune des revendications précédentes **caractérisée en ce qu'**elle comprend des pièces de liaison, dites pièces charrières (10), constituées d'étriers (12, 17) présentant une âme (16) consistant en une charnière, et dont chaque organe de liaison consiste en une aile d'encastrement (18) adaptée pour s'insérer dans la rainure externe (32) de la paroi frontale (3) en correspondance.

8. Boîte de conditionnement selon l'une des revendications 6 ou 7 **caractérisée en ce que** :
- la paroi frontale (3) de chaque moitié de boîte (1, 2) comporte une nervure périphérique externe (5) en débord par rapport au rebord périphérique (4) de ladite moitié de boîte,
- chaque pièce charnière (10) comporte une âme (12) formée de deux branches (13, 14) articulées autour d'un pivot (15), dans chacune desquelles est ménagée une gorge transversale de blocage (19) de forme adaptée pour loger la nervure externe (5) de la paroi frontale (3) correspondante.

9. Boîte de conditionnement selon lune des revendications précédentes **caractérisée en ce qu'**elle comprend des pièces de liaison (11), dites pièces verrous, constituées d'étriers (21, 17, 26) présentant une âme (21) prolongée, au niveau d'au moins une de ses extrémités, par un crochet de verrouillage (26) articulé par rapport à ladite âme et se terminant par un organe de liaison (26a) formant un organe de verrouillage adapté pour s'insérer dans la rainure externe (32) ménagée dans la paroi frontale (3) en vis-à-vis.

10. Boîte de conditionnement selon la revendication 9 **caractérisée en ce que** chaque pièce verrou (1) comporte, pour chaque crochet de verrouillage (26), dans le prolongement de l'étrier (21, 17, 26), une languette (27) formant un levier à actionnement manuel de manoeuvre dudit crochet de verrouillage.

11. Boîte de conditionnement selon l'une des revendications 9 ou 10 **caractérisée en ce que** chaque pièce verrou (1) comprend, d'une part, une âme (21) consistant en une charnière, prolongée au niveau d'une de ses extrémités par un crochet de verrouillage (26), et d'autre part, à l'opposé du crochet de verrouillage (26), un organe de liaison consistant en une aile d'encastrement (18) adaptée pour s'encastrer dans la rainure externe (32) de la paroi frontale (3) en correspondance.

12. Boîte de conditionnement selon les revendications 10 et 11 prises ensemble **caractérisée en ce que** chaque pièce verrou (11) comporte :
- une rainure (29) ménagée au niveau de la ligne de jonction entre le crochet de verrouillage (26) et le levier d'actionnement (27) dudit crochet de verrouillage,
- un talon externe (30) s'étendant à l'extérieur de la portion de l'étrier (21, 17, 26) opposée au crochet de verrouillage (26), adapté pour se caler dans la rainure (29) d'une pièce verrou (1) d'une boîte de conditionnement de rang inférieur, lors de l'empilage de boîtes de conditionnement.
